# DEMANDE DE BREVET EUROPEEN

(11) **EP 0 099 610 A2**
(43) Date de publication de la demande: **01.02.1984**
(21) Numéro de dépôt: 83201059.9
(22) Date de dépôt: 18.07.1983
(51) Int. Cl.: B65D 5/00, B65D 5/50

(54) **Boîte d'emballage universelle à superficie d'emballage variable**

(30) Priorité: 20.07.1982 BE 2059778
(71) Demandeur: DRUKKERIJ STROBBE personenvennootschap met beperkte aansprakelijkheid, B-8700 Izegem (BE)
(72) Inventeur: Strobbe, Laurens, B-8700 Izegem (BE)
(74) Mandataire: Donné, Eddy

(57) **Abrégé**

Boîte d'emballage universelle, essentiellement caractérisée en ce qu'elle possède, au moins dans deux angles, des colonnes (32 à 35) ou d'autres parties analogues s'étendant au moins sur une partie de la hauteur de la boîte, dans le but de former ainsi des espaces d'emballage de différentes superficies.

## Description

La présente invention a trait à une boîte d'emballage universelle à superficie d'emballage variable se prêtant à l'emballage simultané d'articles de différents formats.

Bien qu'une boîte de ce genre se prête essentiellement à l'emballage de toutes sortes d'objets, tels que des petites boites, des petits flacons ou d'autres objets analogues, une propriété spéciale en consiste en ce qu'elle se prête également à l'emballage d'articles en feuilles, tels que des piles de feuilles de papier.

Il est un fait bien connu que, dans plusieurs domaines, s'emploient des feuilles de papier de différents formats, qui, bien que de dimensions peu différentes, exigent néanmoins des emballages différents de dimensions adaptées aux formats concernés, tels que, par exemple, des boîtes de dimensions différentes pour maintenir bien ensemble des feuilles de papier, et cela surtout en présence de piles de feuilles détachées, disponibles en des boîtes de carton.

Or, la présente invention vise la réalisation d'une boîte d'em₋ ballage se prêtant de préférence à l'emballage avec une boite d'un seul format d'un nombre relativement important de différents formats de feuilles de papier, et cela sans qu'il ne faille avoir recours à des moyens auxiliaires étrangers, tels que de la bande adhésive, de la colle, des agrafes ou d'autres moyens.

Cette boîte selon l'invention se caractérise surtout en ce qu'elle présente, dans au moins deux de ses angles, des colonnes ou d'autres éléments analogues s'étendant au moins sur une partie de la hauteur de la boite, pour former des espaces d'emballage de différentes dimensions.

Les caractéristiques et avantages du système selon l'invention ressortiront plus clairement de la description détaillée suivante d'un mode de mise en oeuvre préféré, donnée uniquement à titre d'exemple sans la moindre intention restrictive, avec référence aux dessins annexés, où
la figure 1 représente en perspective le fond déplié d'une boîte selon l'invention;
la figure 2 représente en perspective le fond d'une boîte selon l'invention;
les figures 3 et 4 représentent deux coupes, pratiquées respectivement selon les lignes III-III et IV-IV de la figure 2;
la figure 5 représente à plus grande échelle la partie F5 de la figure 2; et
les figures 6 à 14 illustrent de manière schématique, en projection horizontale, les différentes possibilités d'application d'une boîte d'emballage selon l'invention.

Le fond déplié de la boîte selon l'invention, représenté par la figure 1, se compose essentiellement d'une partie centrale 1 destinée à former la base de la boîte, et d'ailes 6-7 et 8-9 y raccordées par des lignes de pliage respectivement 3-2 et 5-4 et destinées à former les parois verticales respectivement longitudinales 6-7 et transversales 8-9 de la boite, ces parois longitudinales 6-7 étant prolongées par des clapets respectivement 14-15 y articulés suivant des lignes de pliage respectivement 10-11 et 12-13 et ces parois transversales 8-9 étant munies de clapets respectivement 20-21 et 22-23 y articulés suivant des lignes de pliage respectivement 16-17 et 18-19.

Les lignes de pliage susmentionnées se présentent sous forme d'empreinte rectilignes imprimées dans la face supérieure du fond déplié de la boite. Il est à noter que la distance entre les lignes de pliage 10 et 11, d'une part, et entre les lignes de pliage 12 et 14, d'autre part, est un peu plus grande que l'épaisseur du carton choisi pour la fabrication de la boite.

Le fond 1 est muni d'empreintes 24-25 et 26-27, de préférence peu profondes et imprimées dans sa face supérieure, et chaque clapet 14-15 présente à son bord libre deux petites saillies respectivement 28-29 et 30-31 destinées à coopérer avec ces empreintes 24 à 27.

Chaque clapet 14-15 est muni, de part et d'autre, à partir d'une largeur inférieure à celle desdites parois longitudinales 6 et 7, d'un prolongement latéral respectivement 32-33 et 34-35, se composant essentiellement de quatre parties 36, 37, 38 et 39, dont les parties 36, 37 et 38 sont séparées l'une de l'autre par une ligne de pliage imprimée dans la face supérieure du prolongement, tandis que les parties 38 et 39 sont séparées l'une de l'autre par une ligne de déchirement 42 et la partie 39 est séparée du clapet correspondant 14 ou 15 par une ligne de pliage supérieure 43.

Le fond déplié de la boîte, décrit dans les lignes précédentes, sera de préférence complété dans chaque partie 8 et 9, à une certaine distance de chaque ligne de pliage 16 à 19, de deux entailles respectivement 44-45 et 46-47, accompagnées d'une seconde -entaille respectivement 48 à 51.

La boîte selon l'invention pourra également être complétée par des pièces rapportées 52-53 et 54-55, obtenues par exemple par découpage des chutes des angles situées entre les clapets 20 à 23 et les prolongements 32 à 35.

La longueur des pièces rapportées 52 et 53 est égale à la largeur des parois latérales 8 et 9 et chaque pièce rapportée présente, à une certaine distance de son bord de découpage une ligne de pliage respectivement 56 et 57, et cela à une distance de l'extrémité correspondante qui est égale à la distance entre une entaille 44-45-46-47 et la ligne de pliage correspondante 16-17-18-19.

La longueur des pièces rapportées 54 et 55 est à peu près égale à la longueur des clapets 14 et 15 plus deux parties 39, une ligne de pliage 58-59 étant prévue de part et d'autre à une distance de l'extrémité correspondante à peu près égale à la largeur de ces parties 39.

Pour former la boîte selon l'invention, il suffit, en partant de la pièce dépliée plate selon la figure 1, de plier d'abord les parties 8-20-21 et 9-22-23 vers le haut en leur position verticale, de plier ensuite les clapets 20 à 23 à angle droit vers l'intérieur et mettre les parties 6-7 avec les clapets 14-15 en position verticale et de rabattre finalement les clapets 14 et 15 sur les clapets 20 et 23 jusqu'à ce que les saillies 28 à 31 prennent dans les empreintes 24 à 27.

Le rabattement des clapets 14 et 15 provoque automatiquement le pliage vers l'intérieur des parties 32 à 35 autour des lignes de pliage 43, après quoi, si les parties 32 à 35 ne sont pas déchirées, se forme dans chaque angle de la boîte ainsi formée une colonne à section carrée ou rectangulaire par pliage vers l'intérieur de ces parties 32 à 35 autour des lignes 42, 41 et 40.

Pour immobiliser ces colonnes à section carrée ou rectangulaire, il suffit de pousser vers l'intérieur les languettes formées entre les entailles 44 à 51.

Enfin, une pièce rapportée, respectivement 52 à 55, pourra, le cas échéant, être disposée entre deux colonnes ainsi formées.

En présence d'une boîte selon l'invention, confectionnée de En présence d'une boite selon l'invention, confectionnée de la manière décrite dans les lignes précédentes, un ou plusieurs prolongements 32 à 35 pourront, selon l'application envisagée et/ou selon les dimensions de la marchandise à emballer dans la boite, être séparés partiellement par déchirement selon une ligne 42 en vue de la coopération des éléments angulaires ainsi formés avec une ou plusieurs pièces rapportées 53 à 55.

Les diverses possibilités d'application de la boîte d'emballage selon l'invention sont illustrées par les figures 6 à 14.

C'est ainsi que les deux figures 6 et 7 montrent que la présence des quatre colonnes dans les angles de la boîte permettent l'emballage de deux piles de feuilles de papier de formats différents, tandis que les arrangements représentés par les deux figures suivantes 8 et 9, où la boîte n'est pourvue que de deux colonnes angulaires unilatérales, se prêtent également à l'emballage de piles de papier de formats différents. La boîte représentée par la figure 10 est dépourvue de colonnes angulaires et a de ce fait une capacité maximale.

Les boîtes représentées par les figures 11 à 14 sont pourvues de trois ou quatre colonnes angulaires coopérant avec des pièces rapportées 52 à 55 disposées entre elles et se prêtent à l'emballage de quatre autres formats, pièces rapportées qui, le cas échéant, pourront également servir à éviter le glissement des feuilles de papier dans la boîte d'emballage.

Suivant un mode d'exécution préféré de l'invention, la boite selon la figure 6 convient à l'emballage de feuilles de papier de 203 x 300 mm à 216 x 330 mm, celle selon la figure 7 à l'emballage de feuilles de 279 x 235 mm à 279 x 250 mm, celle selon la figure 8 à l'emballage de feuilles d'un seul format 235 x 332 mm, celle selon la figure 9 à l'emballage de feuilles de tous les formats de 235 x 305 mm à 250 x 305 mm, celle selon la figure 10 à l'emballage de feuilles de papier de 254 x 332 mm, celle selon la figure 11 à l'emballage du format dit in-quarto de 215 x 275 mm, celle selon la figure 12 à l'emballage de feuilles de format 235 x 280 mm, celle selon la figure 13 à l'emballage du format DIN-A4 de 210 x 297 mm et celle selon la figure 14 à l'emballage du format 235 x 305 mm.

Inutile de souligner qu'on obtient ainsi une boîte d'emballage présentant tous les avantages d'une réalisation simple et rapide avec une perte de matériaux réduite au minimum, et d'une efficacité maximale, étant donné qu'une même boîte se prête à l'emballage d'un nombre maximum de formats.

Il va sans dire que l'invention ne se limite pas au mode d'exécution décrit dans les lignes précédentes à titre d'exemple et illustré par les dessins annexés, mais en prévoit toutes sortes de modifications, d'additions et d'adaptations quant à la forme, au format et à la capacité de la boîte, évidemment à condition que ne soit pas dépassé son cadre. C'est ainsi, par exemple, que lesdites colonnes pourront également être réalisées par des empreintes locales, dirigées vers l'intérieur, dans les angles de la boîte, ou par tout autre procédé approprié.

## Revendications

1.- Boîte d'emballage universelle, essentiellement caractérisée en ce qu'elle possède, au moins dans deux angles, des colonnes (32 à 35) ou d'autres parties analogues s'étendant au moins sur une partie de la hauteur de la boite, dans le but de former ainsi des espaces d'emballage de différentes superficies.

2.- Boîte d'emballage universelle selon la revendication 1, caractérisée en ce que lesdites colonnes (32 à 35) ou parties analogues font partie intégrante de la boîte dépliée.

3.- Boîte d'emballage universelle selon la revendication 1, caractérisée en ce qu'entre deux des colonnes (32 à 35) sus₋ mentionnées pourra être disposée une pièce rapportée (52 à 55) à titre de limite auxiliaire de l'espacé d'emballage concerné.

4.- Boîte d'emballage universelle selon la revendication 3, caractérisée en ce que le fond déployé de la boîte se compose d'une partie destinée à former la base (1) de la boîte, dont chaque bord est prolongé, par l'intermédiaire de lignes de pliage, par une partie destinée à former une des parois verticales (6 à 9) de la boîte, dont deux parties opposées sont munies de clapets latéraux (8-9), qui en sont séparés par des lignes de pliage (4, 5) tandis que les autres parties opposées sont, à leurs extrémités libres, prolongées par des clapets (14-15), qui en sont séparés par des lignes de pliage (11-12) et présentent de part et d'autre un prolongement (32 à 35) destiné à former une des colonnes (32 à 35) susmentionnées.

5.- Boite d'emballage universelle selon la revendication 4, caractérisée en ce que chacun desdits clapets (14-15), est séparé de la partie correspondante destinée à former une des parois verticales (6-7), de la boîte, par deux lignes de pliage parallèles (1₀ à 13), dont la distance est un peu plus grande que l'épaisseur du carton choisi pour la fabrication de la boîte.

6.- Boîte d'emballage universelle selon l'une ou l'autre des revendications précédentes, caractérisée en ce que toutes les lignes de pliage se trouvent à la face supérieure de la boite déployée-

7.- Boite d'emballage universelle selon l'une ou l'autre des revendications précédentes, caractérisée en ce que lesdits clapets de la seconde paire présentent à leur extrémité libre une ou plusieurs saillies (28-31), destinées à coopérer avec des entailles (44 à 51) de la partie faisant office de base de la boîte après sa formation par pliage de tous les éléments concernés.

8.- Boîte d'emballage universelle selon la revendication 4, caractérisée en ce que l'extrémité libre desdites parties mentionnées en premier lieu et destinées à former deux parois verticales⁻ (8-9) de la boîte présente deux paires d'entailles (44 à 51), dont les entailles extérieures se trouvent à une distance bien déterminée de la ligne de pliage (16 à 19) entre cette partie (8-9) et le clapet adjacent (20 à 23).

9.- Boîte d'emballage universelle selon la revendication 4, caractérisée en ce que la largeur des clapets (20 à 23) de la première paire (8-9) est égale ou légèrement inférieure à la demi- largeur des dites parties de la deuxième paire (6-7) destinées à faire office de parois verticales.

10.- Boîte d'emballage universelle selon la revendication 4, caractérisée en ce que chacun desdites prolongements (32 à 35) se compose de quatre parties (36 à 39) reliées entre elles par des lignes de pliage (40 à 43), dont celle située entre ies deux premières parties est une ligne de déchirement (42).

11.- Boîte d'emballage universelle selon l'une ou l'autre des revendications précédentes, caractérisée en ce que chacune des pièces rapportées (52 à 55) se compose d'un élément profilé en U, fait de préférence du même carton dont est faite la boite proprement dite et destiné à être disposé entre deux des colonnes (32 à 35) susmentionnées.
